# EUROPÄISCHE PATENTSCHRIFT

(11) **EP 1 717 397 B1**
(45) Veröffentlichungstag und Bekanntmachung des Hinweises auf die Patenterteilung: **25.06.2014**
(21) Anmeldenummer: 04022358.8
(22) Anmeldetag: 20.09.2004
(51) Int. Cl.: E05F 15/02, E05F 15/06

(54) **Vorrichtung zur Betätigung einer Fahrzeugtür**
Device for actuating a vehicle door
Dispositif pour l'actionnement d'une porte de véhicule

(43) Veröffentlichungstag der Anmeldung: 02.11.2006
(73) Patentinhaber: MAN Nutzfahrzeuge AG, 80995 München (DE)
(72) Erfinder: Ginsberg, Lutz, Dipl.-Ing., 70794 Filderstadt (DE)

(56) Entgegenhaltungen:
- EP-A- 0 182 684
- EP-A- 0 496 961
- EP-A- 0 520 166
- DE-U- 20 015 593
- US-A1- 2002 155 242

## Beschreibung

Die Erfindung betrifft eine Omnibustür mit einer Vorrichtung zur Betätigung der Omnibustür wie im Oberbegriff des Anspruchs 1.

Bei einer Tür eines Fahrzeuges, wie z.B. einem Omnibus, ist es üblich, dass die Tür mit einem mechanischen Öffnungs-/Schließmechanismus versehen ist. Damit kann die Tür ausschließlich mechanisch, z.B. mittels eines Schlüssels, geöffnet und geschlossen werden. Um die Betätigung einer Fahrzeugtür zu erleichtern, kann diese auch mit einem elektropneumatischen Öffnungs-/Schließmechanismus ausgestattet sein. Dabei kann z.B. durch das Drücken auf einen Knopf ein elektrischer Kontakt geschlossen werden und eine Pneumatikleitung angesteuert werden, so dass sich die Fahrzeugtür öffnet oder schließt. Von einem Bedienort können mittels mehrerer elektropneumatischer Öffnungs-/Schließmechanismen mehrere Türen gleichzeitig geöffnet oder geschlossen werden.

Die DE 200 15 593 U offenbart ein vorgefertigtes Türmodul mit einem ein- oder zweiflügeligen Türblatt, für Schienenfahrzeuge, das mindestens aus einem Türrahmen in Hohlprofilbauweise besteht, der in seiner Außenkontur der äußeren Wagenkastenkontur des Schienenfahrzeuges angepasst ist, wobei im oberen Bereich des Türrahmens an diesem eine in Richtung zur Fahrzeuginnenseite zeigende Trägereinheit befestigt ist, an der ein Gelenkgetriebe mit einer Antriebseinheit zum Ein- und Ausschwenken der Tür annähernd parallel zur Fahrzeugaußenkontur montiert ist, das mit einer stationären Schiene einer mehrteiligen teleskopierbaren Führung verbunden ist, an deren beweglicher Schiene die Tür befestigt ist, und die Führung mit mindestens einer Antriebseinheit für die Verschiebebewegung der teleskopierbaren Bauteile (der Führung versehen ist, die in ihrer Baulänge nicht über die Öffnungsbreite der Türöffnung hinausragt, an der Trägereinheit mindestens eine Steuereinheit für die Steuerung der Öffnungs- und Schließfunktionen einschließlich Ver- und Entriegelung der Tür montiert ist, in den beiden Längsprofilen des Türrahmens an der Innen- und/oder Außenseite alle für das Fahrzeugpersonal und die Fahrgäste bestimmten Bedienelemente für die Tür angeordnet sind, und an dem Türrahmen mehrere Befestigungsaufnahmen zur Befestigung des kompletten Türmoduls in der vorbereiteten Wagenkastenöffnung vorgesehen sind, wobei dieses bereits vor dem Einbau in den Wagenkasten die volle Funktionsfähigkeit besitzt. Zudem ist eine Notentriegelung offenbart. Als Stand der Technik ist ferner die EP 0 520 166 A, die US 2002/155242 A1, die EP 0 182 684 A und die EP 0 496 961 A zu nennen.

Aufgrund der Richtlinie 2001/85/EG des Europäischen Parlamentes und des Rates ist es erforderlich, dass bei einem Fahrzeug wie z.B. einem Omnibus ein Notöffnungsmechanismus vorgesehen ist, so dass es möglich ist, die Türen des Fahrzeuges leicht zu öffnen. Die genannte Richtlinie schreibt vor, dass ein solcher Notöffnungsmechanismus innerhalb eines bestimmten Abstandes von höchstens 500 mm von der Fahrzeugtür und 1000 bis 1500 mm über der Fahrbahn angeordnet sein muss. Damit soll erreicht werden, dass im Notfall eine Türöffnung rasch und leicht erfolgen kann. In Figur 1 ist schematisch der vordere Teil eines Omnibusses 10 dargestellt, in welchem in einer Tür 11 ein mechanischer Öffnungs-/Schließmechanismus 1, ein elektropneumatischer Öffnungs-/Schließmechanismus 2 und ein Notöffnungsmechanismus 3 platziert sind. Obwohl zweifellos die Sicherheit zum Betrieb des Fahrzeuges durch den Einbau eines Notöffnungsmechanismus 3 erhöht wird, so ist dieser Einbau doch mit weiteren Kosten verbunden. Durch das Karosserieblech muss ein zusätzlicher Durchbruch geschaffen werden, an dem der Notöffnungsmechanismus 3 montiert werden kann. Außerdem erhöht ein solcher Durchbruch die Korrosionsgefahr an freiliegenden Karosserieoberflächen.

Vor diesem Hintergrund ist es eine Aufgabe der Erfindung, den Arbeitsaufwand und die damit verbundenen Kosten für den Einbau eines Notöffnungsmechanismus zur Betätigung einer Tür eines Fahrzeuges zu verringern und die Sicherheit bei der Betätigung des Notöffnungsmechanismus zu erhöhen.

Die Erfindung betrifft eine Omnibustür mit einer Vorrichtung zur Betätigung der Omnibustür gemäß Anspruch 1. Vorteilhafte Weiterbildungen können den Unteransprüchen entnommen werden.

Die Vorrichtung zur Betätigung der Tür weist einen mechanischen Öffnungs-/Schließmechanismus, einen elektropneumatischen Öffnungs-/Schließmechanismus und einen Notöffnungsmechanismus auf, wobei der mechanische Öffnungs-/Schließmechanismus, der elektropneumatische Öffnungs-/Schließmechanismus und der Notöffnungsmechanismus so angeordnet sind, dass sie unmittelbar aneinander angrenzen. Damit wird erreicht, dass im Notfall die Position des Notöffnungsmechanismus vom Bediener nicht erst lange gesucht werden muss. Bisher kann der Notöffnungsmechanismus links von der Tür, rechts von der Tür und in einem variablen Abstand von der Fahrbahn angeordnet sein. Ist der Notöffnungsmechanismus zusammen mit dem mechanischen Öffnungs-/Schließmechanismus und dem elektropneumatischen Öffnungs-/Schließmechanismus in einer Einheit zusammengefasst, braucht der Bediener zum Öffnen der Tür des Fahrzeuges nur die Position einer Einheit kennen, wobei er mit dieser Position schon vor einem eventuellen Notfall gut vertraut werden konnte. In einem Notfall lässt sich somit eine Türöffnung schneller und sicherer durchführen.

Gemäß einer weiteren Ausführungsform der Erfindung ist die Vorrichtung in einer Schale angeordnet. Damit ist es möglich, dass in das Karosserieblech nur noch ein einziger Durchbruch geschaffen wird, in welchem die Schale platziert ist, so dass sowohl der mechanische Öffnungs-/Schließmechanismus, der elektropneumatische Öffnungs-/Schließmechanismus als auch der Notöffnungsmechanismus an der Fahrzeugkarosserie angeordnet ist. Wird nur noch ein einziger Durchbruch für eine solche Schale vorgesehen, verringert sich der Fertigungsaufwand für die Fahrzeugkarosserie. Außerdem wird die Anzahl korrosionsgefährdeter Stellen reduziert. Indem die Vorrichtung zur Betätigung der Fahrzeugtür in einer gemeinsamen Schale angeordnet ist, kann die Vorrichtung auch als ein komplettes Ersatzteil ein- oder ausgebaut werden. Damit lässt sich der Reparaturaufwand verringern.

Gemäß einer weiteren Ausführungsform der Erfindung ist die Vorrichtung in der Tür des Fahrzeuges angeordnet. Damit wird nochmals die Bediensicherheit insbesondere bei einem Notfall erhöht. Die Anordnung der Vorrichtung in der Fahrzeugtür berücksichtigt die allgemeine Erfahrung, dass eine Tür für einen beliebigen Anwendungsfall im Türblatt mit einem Öffnungs-/Schließmechanismus versehen ist. Für einen Notöffnungsmechanismus ist dies von besonderer Bedeutung, da dieser im Notfall eventuell nicht vom Fahrer des Fahrzeuges, sondern von einer anderen Person bedient werden muss.

Gemäß einer weiten Ausführungsform der Erfindung weist der Notöffnungsmechanismus einen Zuggriff auf. Ein Zuggriff kann mit einer relativ niedrigen Bauhöhe hergestellt werden. Dies gilt besonders im Vergleich zu einem Notöffnungsmechanismus mit Drehschalter. Dieser Umstand ist besonders vorteilhaft, wenn die Vorrichtung zur Betätigung der Fahrzeugtür mit Notöffnungsmechanismus in der Fahrzeugtür angeordnet ist. Würde eine Vorrichtung mit größerer Bautiefe in die Tür eingebaut, würde sie weiter in den Fahrzeuginnenraum vorstehen, so dass mehr Raum vom Fahrzeuginnenraum beansprucht werden müsste.

Gemäß einer weiteren Ausführungsform der Erfindung weist der Notöffnungsmechanismus ein Schieberventil auf. Bei Betätigung des Schieberventils kann z.B. ein Fluid schnell abgelassen werden, so dass ein Notöffnen der Fahrzeugtür rasch erfolgen kann.

Gemäß einer weiteren Ausführungsform der Erfindung ist das Schieberventil in der Tür des Fahrzeuges angeordnet. Dies ist vorteilhaft, da somit ein kurzer Wirkungsweg vom Notöffnungsmechanismus bis zu dem Ventil möglich ist, so dass eine relativ hohe Funktionssicherheit im Notfall sichergestellt werden kann.

Gemäß einer weiteren Ausführungsform der Erfindung ist das Schieberventil außerhalb der Tür des Fahrzeuges angeordnet. Da die Fahrzeugtür in einem Notfall, wie z.B. bei einem Unfall, stark verformungsgefährdet ist, können zur Erhöhung der Sicherheit Ventilkomponenten weiter im Fahrzeuginneren angeordnet sein. Die Verbindung vom Notöffnungsmechanismus in der Tür bis zur Position des Schieberventils im Fahrzeuginneren kann z.B. mittels eines unempfindlichen Bowdenzugs hergestellt werden, so dass weiterhin eine relativ hohe Funktionssicherheit gegeben ist.

Gemäß einer weiteren Ausführungsform der Erfindung ist der Notöffnungsmechanismus mit einem Fluidspeicher mit vorbestimmter Fluidmenge gekoppelt. Bei Betätigung des Notöffnungsmechanismus kann im Notfall Fluid aus dem Fluidspeicher entweichen, so dass sich die Fahrzeugtür öffnet.

Gemäß einer weiteren bevorzugten Ausführungsform ist der Notöffnungsmechanismus mit einer gegen Abknicken geschützten Fluidleitung versehen. Wird die Vorrichtung in der Fahrzeugtür untergebracht, so muss eine Verbindung von der Tür über den beweglichen Türarm bis in das Fahrzeuginnere hergestellt werden. Um keinen Verlust bei der Funktionssicherheit zu erlangen, kann die Fluidleitung auf diese Weise gut geschützt sein. Die Fluidleitung kann z.B. mit einer flexiblen Schlauchummantelung versehen sein.

Im Folgenden wird die Erfindung anhand bevorzugter Ausführungsformen mit Bezugnahme auf die Zeichnung näher erläutert. In der Zeichnung zeigen:
Figur 1 eine schematische Darsteltung eines Fahrzeuges mit mehreren Öffnungs-/Schließ-mechanismen nach dem Stand der Technik,
Figur 2 eine schematische Darstellung der erfindungsgemäßen Vorrichtung,
Figur 3 eine Prinzipschaltung des Notöffnungsmechanismus,
Figur 4 ein Beispiel einer Ausführungsform der erfindungsgemäßen Vorrichtung.

In den Figuren sind für gleiche Teile gleiche Bezugszeichen verwendet.

Figur 2 zeigt eine schematische Darstellung der erfindungsgemäßen Vorrichtung zur Betätigung einer Fahrzeugtür mit einem mechanischen Öffnungs-/Schließmechanismus 1, einem elektropneumatischen Öffnungs-/Schließmechanismus 2 und einem Notöffnungsmechanismus 3. Die drei Mechanismen sind so angeordnet, dass sie unmittelbar aneinander angrenzen, so dass insbesondere der Notöffnungsmechanismus nicht mehr vom mechanischen Öffnungs-/Schließmechanismus und elektropneumatischen Öffnungs-/Schließmechanismus getrennt ist, wie dies nach dem Stand der Technik üblich ist. Darüber hinaus ist die Vorrichtung in einer gemeinsamen Schale 4 angeordnet, so dass eine Einheit entsteht, mit welcher allgemein die Funktion Öffnen/Schließen der Fahrzeugtür durchführbar ist. Aus Figur 3 ist eine schematische Darstellung der Funktion der erfindungsgemäßen Vorrichtung ersichtlich. Der Notöffnungsmechanismus 3 weist einen Taster 5 auf, welcher entweder direkt oder indirekt mittels eines Zuggriffes betätigt wird. Der Taster 5 ist Teil eines Schieberventils 6, welches ein 5/2-Wegeventil 9 ansteuert. In dem 5/2-Wegeventil kann Druckluft gespeichert sein, welche nach Betätigung des 2/2-Wegeventils abgelassen wird. Dies bewirkt, dass die Fahrzeugtür nicht mehr mit Druckluft versorgt ist, so dass sich die Tür öffnet. Das 2/2-Wegeventil weist einen Druckluftanschluss 7 und einen Abluftanschluss 8 auf. Vorzugsweise geschieht das Ablassen der Druckluft ungedämpft, da somit der Widerstand, welcher z.B. von einem Schalldämpfer der Luft entstehen kann, nicht vorliegt und die Luft schneller entweichen kann. Damit kann in einer kurzen Zeit nach Betätigung des Tasters 5 die Druckluft entweichen und sich die Tür schnell öffnen. Beim Verzicht auf einen Schalldämpfer der Luft könnte eine hohe Lärmbelästigung beim Ablassen der Luft entstehen. Wird die erfindungsgemäße Vorrichtung jedoch in der Fahrzeugtür eingebaut, und ist das unter Druck stehende Luftvolumen relativ klein, so ist die Schallemission beim Ablassen der Druckluft unerheblich.

Figur 4 zeigt eine Ausführungsform der erfindungsgemäßen Vorrichtung. Der mechanische Öffnungs-/Schließmechanismus ist in der Mitte der Vorrichtung angeordnet, wobei der elektropneumatische Öffnungs-/Schließmechanismus etwa im linken Drittel der Vorrichtung angeordnet ist. Der Notöffnungsmechanismus ist im rechten Drittel der Vorrichtung vorgesehen, wobei der Notöffnungsmechanismus mit einer Signalfarbe und eventuell zusätzlich mit einer Beschriftung zur deutlichen Kennzeichnung als Notöffnungsmechanismus ausgestattet sein kann. Die Anordnung der drei Mechanismen untereinander ist prinzipiell beliebig, so dass z.B. der Notöffnungsmechanismus auch im mittleren Drittel der Vorrichtung angeordnet sein kann.

### Bezugszeichen

- 1: mechanischer Öffnungs-/Schließmechanismus
- 2: elektropneumatischer Öffnungs-/Schließmechanismus
- 3: Notöffnungsmechanismus
- 4: Schale
- 5: Taster
- 6: Schieberventil, 2/2-Wegeventil
- 7: Druckluftanschluss
- 8: Abluftanschluss
- 9: 5/2-Wegeventil
- 10: Fahrzeug
- 11: Tür

## Patentansprüche

1. Omnibustür (11) mit einer Vorrichtung zur Betätigung der Omnibustür (11), mit
- einer Bedieneinheit eines mechanischen Öffnungs-/Schließmechanismuses (1),
- einer Bedieneinheit eines elektropneumatischen Öffnungs-/Schließmechanismuses (2) und
- einer Bedieneinheit eines Notöffnungsmechanismuses (3), zum Öffnen der Omnibustür (11) durch einen Bediener,
**dadurch gekennzeichnet, dass** die Bedieneinheiten (1, 2, 3) des mechanischen Öffnungs-/Schließmechanismuses, des elektropneumatischen Öffnungs-/Schließmechanismuses und des Notöffnungsmechanismuses in einer Einheit zusammengefasst sind, die von außen zugänglich in die Omnibustür (11) integriert ist.

2. Omnibustür (11) nach Anspruch 1, wobei die Vorrichtung in einer Schale (4) angeordnet ist.

3. Omnibustür (11) nach den Ansprüchen 1 bis 2, wobei der Notöffnungsmechanismus (3) einen Zuggriff aufweist.

4. Omnibustür (11) nach den Ansprüchen 1 bis 3, wobei der Notöffnungsmechanismus (3) ein Schieberventil (6) aufweist.

5. Omnibustür (11) nach Anspruch 4, wobei das Schieberventil (6) in der Omnibustür (11) angeordnet ist.

6. Omnibustür (11) nach Anspruch 4, wobei das Schieberventil (6) außerhalb der Omnibustür (11) angeordnet ist.

7. Omnibustür (11) nach den Ansprüchen 4 bis 6, wobei der Notöffnungsmechanismus (3) mit einem Fluidspeicher mit vorbestimmter Fluidmenge gekoppelt ist.

8. Omnibustür (11) nach den Ansprüchen 4 bis 7, wobei der Notöffnungsmechanismus mit einer gegen Abknicken geschützten Fluidleitung versehen ist.

## Claims

1. A bus door (11) having a device for actuating the bus door (11), with
- an operating unit of a mechanical opening/closing mechanism (1),
- an operating unit of an electropneumatic opening/closing mechanism (2), and
- an operating unit of an emergency opening mechanism (3) for opening of the bus door (11) by an operator,
**characterized in that** the operating units (1, 2, 3) of the mechanical opening/closing mechanism, of the electropneumatic opening/closing mechanism and of the emergency opening mechanism are combined in a unit which is integrated in the bus door (11) so as to be accessible from the outside.

2. The bus door (11) according to Claim 1, wherein the device is arranged in a shell (4).

3. The bus door (11) according to Claims 1 and 2, wherein the emergency opening mechanism (3) has a pull handle.

4. The bus door (11) according to Claims 1 to 3, wherein the emergency opening mechanism (3) has a sliding valve (6).

5. The bus door (11) according to Claim 4, wherein the sliding valve (6) is arranged in the bus door (11).

6. The bus door (11) according to Claim 4, wherein the sliding valve (6) is arranged outside the bus door (11).

7. The bus door (11) according to Claims 4 to 6, wherein the emergency opening mechanism (3) is coupled to a fluid store having a predetermined quantity of fluid.

8. The bus door (11) according to Claims 4 to 7, wherein the emergency opening mechanism is provided with a fluid line which is protected against kinking.

## Revendications

1. Porte d'autobus (11) comprenant un dispositif pour l'actionnement de la porte d'autobus (11), comportant
- une unité de commande d'un mécanisme d'ouverture/de fermeture mécanique (1),
- une unité de commande d'un mécanisme d'ouverture/de fermeture électropneumatique (2) et
- une unité de commande d'un mécanisme d'ouverture d'urgence (3) pour l'ouverture de la porte d'autobus (11) par un opérateur,
**caractérisée en ce que** les unités de commande (1, 2, 3) du mécanisme d'ouverture/de fermeture mécanique, du mécanisme d'ouverture/de fermeture électropneumatique et du mécanisme d'ouverture d'urgence sont rassemblées dans une unité qui est intégrée dans la porte d'autobus (11) de manière à être accessible depuis l'extérieur.

2. Porte d'autobus (11) selon la revendication 1, dans laquelle le dispositif est disposé dans une enveloppe (4).

3. Porte d'autobus (11) selon les revendications 1 et 2, dans laquelle le mécanisme d'ouverture d'urgence (3) comprend une poignée de traction.

4. Porte d'autobus (11) selon les revendications 1 à 3, dans laquelle le mécanisme d'ouverture d'urgence (3) comprend une soupape à tiroir (6).

5. Porte d'autobus (11) selon la revendication 4, dans laquelle la soupape à tiroir (6) est disposée dans la porte d'autobus (11).

6. Porte d'autobus (11) selon la revendication 4, dans laquelle la soupape à tiroir (6) est disposée à l'extérieur de la porte d'autobus (11).

7. Porte d'autobus (11) selon les revendications 4 à 6, dans laquelle le mécanisme d'ouverture d'urgence (3) est accouplé à un accumulateur de fluide ayant une quantité de fluide prédéterminée.

8. Porte d'autobus (11) selon les revendications 4 à 7, dans laquelle le mécanisme d'ouverture d'urgence est pourvu d'une conduite de fluide protégée contre un pliage.
